# EUROPÄISCHE PATENTSCHRIFT

(11) **EP 0 416 149 B1**
(45) Veröffentlichungstag und Bekanntmachung des Hinweises auf die Patenterteilung: **25.08.1993**
(21) Anmeldenummer: 89116507.8
(22) Anmeldetag: 07.09.1989
(51) Int. Cl.: E05F 11/24

(54) **Flachform-Oberlichtöffner**
Planar skylight opener
Dispositif d'ouverture de forme plate pour impostes

(43) Veröffentlichungstag der Anmeldung: 13.03.1991
(73) Patentinhaber: W. HAUTAU GMBH, D-31689 Helpsen (DE)
(72) Erfinder: Lahmann, Ernst, D-3061 Meerbeck (DE)
(74) Vertreter: Fricke, Joachim, Dr.

(56) Entgegenhaltungen:
- DE-A- 2 709 827
- DE-C- 625 062
- FR-A- 2 410 722

## Beschreibung

Die Erfindung betrifft einen Flachform-Oberlichtöffner mit den Merkmalen des Oberbegriffs des Anspruchs 1.

Derartige Oberlichtöffner sind in der Praxis in großem Umfange im Einsatz. Es handelt sich dabei um einen auf den Fensterrahmen aufgeschraubten Beschlag, der eine flache kastenförmige, in Geschlossenstellung in sich geschlossene Schere aufweist, während das Antriebsgestänge verdeckt unter einer U-förmigen Abdeckschiene angeordnet ist. Derartige Flachform-Oberlichtöffner lassen sich wesentlich leichter und schneller anschlagen als im Falz völlig verdeckt anzubringende Oberlichtöffner und ergeben dennoch ein ästhetisch ansprechendes Bild. Fast alle auf dem Markt befindliche Flachform-Oberlichtöffner sind nur für einwärts aufgehende Kippflügelfenster konstruiert und lassen sich daher nicht ohne weiteres für nach außen aufgehende Klappflügelfenster einsetzen.

Aus der deutschen Patentschrift 625 062 ist ein Oberlichtöffner bekannt, der sowohl für das Kippen nach innen als auch für das Klappen des Flügels nach außen eingesetzt werden kann. Dieser ist jedoch nicht in Flachform herstellbar, da er zwei vertikal gestellte seitliche Scheren benötigt.

Ferner ist es bekannt, einen nach innen öffnenden Oberlichtöffner in Flachformbauweise mit Hilfe zusätzlicher Maßnahmen auch zum Öffnen nach außen einzusetzen. Ein solcher Oberlichtöffner wird auf dem Markt unter der Bezeichnung GEZE OL 90 von der Firma GEZE GmbH & Co., Leonberg, BRD angeboten. Dieser erfordert jedoch einmal eine gekröpfte Betätigungsstange, welche das ästhetische Erscheinungsbild des Beschlages wesentlich beeinträchtigt. Ferner benötigt er Zusatzprofile, nämlich eine zusätzliche Flügelplatte und einen zusätzlichen Scherenwinkel, welche einerseits relativ aufwendig sind und andererseits auch die Öffnungsweite des Flachform-Oberlichtöffners beim Öffnen nach außen deutlich einschränkt.

Demgegenüber ist es **Aufgabe der Erfindung,** einen Flachform-Oberlichtöffner mit den Merkmalen des Oberbegriffs des Anspruchs 1 so weiterzubilden, daß die aufgezeigten Nachteile vermieden werden und weder das ästhetische Erscheinungsbild noch die Öffnungsweite beeinträchtigt werden.

Diese Aufgabe wird durch die Lehre des Anspruchs 1 gelöst.

Im Unterschied zu den bekannten Flachform-Oberlichtöffnern sind bei dem neuen Beschlag zwei räumlich getrennte Aufnahmen einerseits für Antriebsstange und Kupplungsteil und andererseits für das Anlenkende des Scherengliedes, an dem Lagerbock vorgesehen, wobei die Aufnahme für Antriebsstange und Kupplungsteil nach oben hin offen ist. Beide Aufnahmen erstrecken sich vorzugsweise über die ganze Länge des in der Schließstellung das Scherenglied nach außen abdeckenden Lagerbockes. Damit wird die Voraussetzung dafür geschaffen, daß der Beschlag wahlweise links oder rechts angeschlagen werden kann. Der Kupplungsteil weist einen nach oben ragenden Mitnehmer auf, der von unten in einen Antriebsschlitz eingreift, der in dem einen Teil des bevorzugt als Kniegelenkschere ausgebildeten Scherengliedes eingreift. Der Kupplungsteil ist in der nach oben offenen Aufnahme des Lagerbockes längsverschieblich geführt und mit der ebenfalls in dem Lagerbock geführten Getriebestange lösbar und festlegbar verbunden. Er kann zweckmäßigerweise von der Aufnahme nach oben bis in die Ebene der Knieglenkschere ragen und so eine großflächige Auflage für das Scherenglied bilden.

Der Lagerbock ist als profilierter Teil ausgebildet. Er weist einen Profilteil auf, der auf der Außenseite des Blendrahmens anliegt und an dem eine Befestigungsleiste mit Schraublöchern oder dergleichen vorgesehen ist. Von diesem, die Aufnahme für den Kupplungsteil bildenden Abschnitt ragt nach außen und schräg nach oben ein stegförmiger Abschnitt, der an seinem freien Ende die Aufnahme für das Anlenkende des Scherengliedes aufweist. Auch diese Aufnahme erstreckt sich zweckmäßigerweise als hinterschnittene Nut über die ganze Länge des Lagerbockes, um so das Anlenkende wahlweise an der einen oder anderen Stelle dieser Aufnahme festlegen zu können. Die hintershnittene Nut kann nach oben oder zur Rahmenebene hin offen sein.

Die Erfindung wird nachfolgend anhand schematischer Zeichnungen an mehreren Ausführungsbeispielen näher erläutert.

Es zeigen:
- Figur 1: ein Fenster in perspektivischer Ansicht mit einem Flachform-Oberlichtöffner und nach außen geöffnetem Klappflügel.
- Figur 2: den Flachform-Oberlichtöffner nach Figur 1 in Draufsicht, und zwar im geöffneten Zustand des Klappflügels.
- Figur 3: den Oberlichtöffner in Draufsicht, jedoch im geschlossenen Zustand.
- Figur 4: einen Querschnitt des Flachform-Oberlichtöffners in der Schließstellung und in der Ausführung nach den Figuren 1 bis 3 und
- Figur 5: in gleicher Darstellung wie Figur 4 eine abgewandelte Ausführungsform.

Auf der der Zimmerseite zugewandten Oberfläche des Blendrahmens (20) ist das durch eine Abdeckschiene 24 abgedeckte Betätigungsgestänge 22 mit Betätigungshebel 23 für den Flachform-Oberlichtöffner 25 vorgesehen. Auch der Flachform-Oberlichtöffner 25 ist flach auf der der Zimmerseite zugewandten Fläche des Blendrahmen-Kämpfers montiert. Der von dem Oberlichtöffner betätigbare Klappflügel ist mit 21 bezeichnet.

Am Flügelrahmen 2 ist ein Lagerteil 6 zum Anlenken des flügelseitigen Endes eines Scherengliedes 5 befestigt, z.B. aufgeschraubt. Das Scherenglied 5 besteht in der bevorzugten Ausführungsform aus einer liegend angebrachten Kniegelenkschere, deren beiden Glieder mit 7 und 8 bezeichnet sind. Auf dem Kämpfer des Blendrahmen 1 ist auf der dem Zimmer zugewandten Fläche ein Lagerbock 4 angeschraubt, dessen Profil aus Figur 4 ersichtlich ist. Der Lagerbock 4 weist eine auf dem Kämpfer aufliegende Profilplatte auf, deren unterer Bereich als abdeckbare Anschraubleiste 15 ausgebildet ist. Der Lagerbock 4 ist insgesamt als langgestreckter Profilteil ausgebildet und weist oberhalb der Anschraubleiste 15 eine nach oben offene, allgemein etwa U-förmige Aufnahme 16 auf, die sich über die ganze Länge des Lagerbockes 4 erstreckt. In dem unteren Bereich der Aufnahme 16 wird die Betätigungsstange 3 des Betätigungsgestänges aufgenommen. Wie Figur 1 erkennen läßt, erstreckt sich diese Betätigungsstange von dem Lagerbock 4 aus geradlinig und ohne jede Kröpfung, so daß sie auf ihrer ganzen Länge durch die Abdeckschiene 24 in Figur 1 abgedeckt werden kann. In dem oberen Bereich der Aufnahme 16 ist ein Kupplungsteil 10 aufgenommen, der wie aus den Figuren 2 bis 4 hervorgeht, blockartig ausgebildet ist. Betätigungsstange 3 und Kupplungsteil 10 lassen sich an jeder gewünschten Stelle der Stange 3 lösbar miteinander verbinden, wie dies durch die Feststellschrauben 10a in Figur 2 angedeutet ist. Der Kupplungsteil 10 ragt von der Aufnahme 16 nach oben, und zwar soweit, daß seine Oberseite 10b in der Ebene der Unterseite des Scherengliedes 5 liegt. Die Schere kann sich also auf der großflächigen Oberseite 10b des Kupplungsblockes aufliegend abstützen.

Von dem unteren Bereich des Lagerbockes 4 ragt nach außen und schräg nach oben ein Stegabschnitt des Profils, an dessem freien Ende eine sich über die ganze Länge des Lagerbockes 4 erstreckende Aufnahme 17 vorgesehen ist, die als nach oben offene hinterschnittene Nut ausgebildet ist. In diese Nut kann ein entsprechend ausgebildeter Zapfen 12 eingefädelt und festgestellt werden, und zwar wiederum an jeder gewünschten Stelle der Länge der Aufnahme 17. Dieser Zapfen 12 bildet den festen Anlenkzapfen für das blendrahmenseitige Ende des Scherenabschnittes 8. Dieser Scherenabschnitt 8 weist nach seinem Anlenkende einen abgewinkelten Schlitz 9 auf, in den ein Führungszapfen 11 von unten her eingreift. Dieser Führungszapfen 11 ist an dem Kupplungsteils 10 vorgesehen.

Die Funktion des Flachform-Oberlichtöffners ergibt sich bei Vergleich der Figuren 2 und 3. Man erkennt, daß in der Schließstellung das Scherenglied 5 von dem Lagerbock aufgenommen und nach außen abgedeckt ist.

Durch Lösen und Verstellen bzw. Umsetzen und neues Festlegen von Lagerbock 10 bzw. Anlenkzapfen 12 in den Führungen 16 und 17 kann der Flachform-Oberlichtöffner auf einfache Weise zum wahlweisen Anschlagen links oder rechts umgestellt werden.

Wie aus Figur 1 ersichtlich ist, ergibt sich auch für den nach außen öffnenden Klappflügel 21 ein ästhetisches ansprechendes Bild des Flachform-Oberlichtöffners, und zwar sowohl in der Offenstellung als auch in der Schließstellung.

Der Beschlg besteht aus wenigen einfachen Teilen, da für die Verwendung zum Öffnen nach außen keine Zusatzteile und auch keine abgekröpften Stangenelemente erforderlich sind.

Das Profil des Lagerbockes 4 kann grob als Z-förmig angesprochen werden.

Im Unterschied zu der Ausführung nach Figur 1 bis 4 ist bei der Ausführungsform nach Figur 5 die Aufnahme für den Anlenkzapfen 31 zur Blendrahmenebene hin offen. Auch hier ist der in die hinterschnittene Aufnahme eingreifende Teil des Anlenkzapfens in die Aufnahme einführbar und in dieser an beliebiger Stelle festlegbar. Die Grundform des Profils und der Ausbildung des Lagerbockes 30 entspricht weithin dem Lagerbock 4 nach der Ausführungsform der Figuren 1 bis 4.

Aus Figur 1 und aus Figur 5 ist ersichtlich, daß der Lagerbock in der Ausführung nach Figur 4 oder in der Ausführungsform nach Figur 5 auch nach oben durch eine Abdeckung weitgehend staubgeschützt werden kann. Außerdem ist nach Figur 1 der Lagerbock an seinen Stirnenden durch entsprechende Abdeckteile 33 verschließbar.

## Patentansprüche

1. Flachform-Oberlichtöffner zum Befestigen auf der dem Raum zugewandten Fläche der Rahmen, mit einer durch ein Antriebsgestänge betätigbaren, in der Schließstellung des Oberlichtflügels geschlossenen Schere, die an einem am Blendrahmen befestigten Lagerbock schwenkbar gelagert und mit dem Antriebsgestänge gekuppelt ist und an dem Oberlichtflügel gelenkig angreift, dadurch **gekennzeichnet,** daß zum Einsatz bei nach außen öffnenden Oberlichtflügeln (21) der anschraubbare Lagerbock (4) eine nach oben offene Führungsaufnahme (16) für Antriebsstange (3) und Kupplungsteil (10) und in einem Abstand davon in Richtung senkrecht zur Rahmenebene eine Aufnahme (17,31) für das am Lagerbock unverschieblich gelagerte Ende (12) eines Scherengliedes (7,8) aufweist.

2. Flachform-Oberlichtöffner nach Anspruch 1, dadurch **gekennzeichnet,** daß die Aufnahme (17,31) für das Lagerende (12) des Scherengliedes (7,8) gegenüber der Führungsaufnahme (16) auch parallel zur Rahmenebene nach oben versetzt angeordnet ist.

3. Flachform-Oberlichtöffner nach Anspruch 1 oder 2, dadurch **gekennzeichnet,** daß sich beide Aufnahmen (16,17) über die ganze Länge des in der Schließstellung des Oberlichtflügels (21) das Scherenglied verdeckt aufnehmenden Lagerbockes (4) reichen und das Anlenkende (12) des Scherengliedes (7,8) zur wahlweisen Verwendung für Links- oder Rechtsanschlag wahlweise an unterschiedlichen Bereichen der Aufnahme (17) anbringbar ist.

4. Flachform-Oberlichtöffner nach einem der Ansprüche 1 bis 3, dadurch **gekennzeichnet,** daß als Scherenglied eine liegend angeordnete Kniegelenkschere (7,8) mit einem Antriebsschlitz (9) in dem am Lagerbock (4) angelenkten Scherenteil (8) vorgesehen ist und ein an dem Kupplungsteil (10) vorgesehener Antriebszapfen (11) von unten in den Antriebsschlitz (9) eingreift.

5. Flachform-Oberlichtöffner nach Anspruch 4, dadurch **gekennzeichnet,** daß der Kupplungsteil (10) als in der nach oben offenen U-förmigen Führungsaufnahme (16) verschieblicher Block ausgebildet ist, der bis in die Ebene des Scherengliedes (7,8) aufragt und in dieser Ebene eine ausgedehnte Auflagefläche (10b) für das Scherenglied (7,8) darbietet.

6. Flachform-Oberlichtöffner nach einem der Ansprüche 1 bis 5, dadurch **gekennzeichnet,** daß sowohl die Kupplung (10) mit dem Scherenglied (7,8) als auch das Anlenkende (12) des Scherengliedes (7,8) mit dem Lagerbock (4) jeweils lösbar und an verschiedenen Bereichen festlegbar verbunden sind.

7. Flachform-Oberlichtöffner nach einem der Ansprüche 1 bis 6, dadurch **gekennzeichnet,** daß das Gestängeglied (3), das mit dem Kupplungsglied (10) verbindbar ist, sich über seine Länge vom Kupplungsglied aus geradlinig und frei von Kröpfungen erstreckt.

8. Flachform-Oberlichtöffner nach einem der Ansprüche 1 bis 7, dadurch **gekennzeichnet,** daß der Lagerbock (4) im Bereich oberhalb des Scherengliedes (7,8) und an seinen Stirnenden Abdeckelemente (32,33) aufweist.

## Claims

1. A planar skylight opener for attachment to the surface of the frame facing the room, with a scissor device, which is actuable by a driving rod assembly and is closed when the skylight wing is in the closed position, and which is mounted pivotably on a bearing block attached to the window frame, is coupled with the driving rod assembly and engages flexibly against the skylight wing, **characterised in that,** for use with outwardly opening skylight wings (21), the screw-on bearing block (4) has an open-top guiding receiver (16) for a driving rod (3) and a coupling part (10) and - at a distance therefrom in a direction perpendicular to the plane of the frame - a receiver (17, 31) for the end (12) of a scissor member (7, 8), this end (12) being mounted on the bearing block in a non-displaceable manner.

2. A planar skylight opener according to Claim 1, **characterised in that** the receiver (17, 31) for the bearing end (12) of the scissor member (7, 8) is offset upwards relative to the guiding receiver (16) and is also arranged parallel to the plane of the frame.

3. A planar skylight opener according to Claim 1 or 2, **characterised in that** both receivers (16, 17) extend over the entire length of the bearing block (4), which receives the scissor member in a concealed manner when the skylight wing (21) is in the closed position, and the hinged end (12) of the scissor member (7, 8) can optionally be mounted on different regions of the receiver (17) so that it comes to rest either on the left-hand or right-hand side.

4. A planar skylight opener according to any one of Claims 1 to 3, **characterised in that** a horizontally arranged knee-joint scissor device (7, 8) with a drive slit (9) in the scissor part (8) hinged to the bearing block (4) is provided as the scissor member, and a drive journal (11) provided on the coupling part (10) engages in the drive slit (9) from underneath.

5. A planar skylight opener according to Claim 4, **characterised in that** the coupling part (10) is formed as a block which is displaceable in the open-top U-shaped guiding receiver (16), projects upwards into the plane of the scissor member (7, 8) and offers an extended bearing surface (10b) for the scissor member (7, 8) in this plane.

6. A planar skylight opener according to any one of Claims 1 to 5, **characterised in that** the coupling (10) and the hinged end (12) of the scissor member (7, 8) are both connected detachably to - and can both be locked in various regions of - the scissor member (7, 8) and the bearing block (4) respectively.

7. A planar skylight opener according to any one of Claims 1 to 6, **characterised in that** the rod-assembly member (3), which can be connected to the coupling member (10), extends in a rectilinear manner and is free of offsets over its length starting out from the coupling member.

8. A planar skylight opener according to any one of Claims 1 to 7, **characterised in that** the bearing block (4) has covering elements (32, 33) in the region above the scissor member (7, 8) and at its front ends.

## Revendications

1. Dispositif d'ouverture de forme plate pour impostes, à fixer sur la face du châssis tournée vers le local, avec un mécanisme à leviers croisés qui peut être actionné par une tringlerie de commande, est fermé dans la position fermée du battant d'imposte, est monté à pivotement sur le bloc de montage fixé au châssis dormant, est accouplé à la tringlerie de commande et agit de manière articulée sur le battant d'imposte,
**caractérisé** en ce qu'en cas d'utilisation pour des battants d'impostes (21) s'ouvrant vers l'extérieur, le bloc de montage (4), qui peut être fixé par vissage, présente un logement de guidage (16), ouvert vers le haut, pour la tringlerie de commande (3) et la pièce d'accouplement (10), et, à distance de ce logement de guidage en direction perpendiculaire au plan du châssis, un logement (17, 31) pour l'extrémité (12) d'un levier croisé (7, 8) qui est montée sans possibilité de translation sur le bloc de montage.

2. Dispositif d'ouverture de forme plate pour impostes selon la revendication 1, **caractérisé** en ce que le logement (17, 31) pour l'extrémité de montage (12) du levier croisé (7, 8) est disposé en étant également décalé vers le haut, parallèlement au plan du châssis, par rapport au logement de guidage (16).

3. Dispositif d'ouverture de forme plate pour impostes selon la revendication 1 ou 2, **caractérisé** en ce que les deux logements (16, 17) s'étendent sur toute la longueur du bloc de montage (4) qui, dans la position fermée du battant d'imposte (21), loge le levier croisé en le masquant, et l'extrémité d'articulation (12) du levier croisé (7, 8) peut être disposée au choix dans des régions différentes du logement (17), en vue d'une utilisation pour la butée à droite ou à gauche.

4. Dispositif d'ouverture de forme plate pour impostes selon l'une quelconque des revendications 1 à 3, **caractérisé** en ce qu'il est prévu comme levier croisé un levier d'articulation à genouillère (7, 8) disposé horizontalement, avec une fente d'entraînement (9) dans la partie du levier (8) articulée au bloc de montage (4), et un tenon d'entraînement (11), prévu sur la pièce d'accouplement (10), s'engage par le bas dans la fente d'entraînement (9).

5. Dispositif d'ouverture de forme plate pour impostes selon la revendication 4, **caractérisé** en ce que la pièce d'accouplement (10) est réalisée sous la forme d'un bloc coulissant dans le logement de guidage (16) en forme de U ouvert vers le haut, bloc qui dépasse jusque dans le plan du levier croisé (7, 8) et constitue, dans ce plan, une vaste surface d'appui (10b) pour le levier croisé (7, 8).

6. Dispositif d'ouverture de forme plate pour impostes selon l'une quelconque des revendications 1 à 5, **caractérisé** en ce que tant la pièce d'accouplement (10) avec le levier croisé (7, 8), que l'extrémité d'articulation (12) du levier croisé (7, 8) avec le bloc de montage (4), sont reliées de manière amovible et en pouvant être positionnées dans différentes régions.

7. Dispositif d'ouverture de forme plate pour impostes selon l'une quelconque des revendications 1 à 6, **caractérisé** en ce que l'élément de tringlerie (3), qui peut être relié à la pièce d'accouplement (10), s'étend sur sa longueur, à partir de la pièce d'accouplement, de manière rectiligne et sans coudes.

8. Dispositif d'ouverture de forme plate pour impostes selon l'une quelconque des revendications 1 à 7, **caractérisé** en ce que le bloc de montage (4) présente des éléments de recouvrement (32, 33) dans la région située au-dessus du levier croisé (7, 8), et à ses extrémités frontales.
